# EUROPÄISCHE PATENTSCHRIFT

(11) **EP 1 456 488 B1**
(45) Veröffentlichungstag und Bekanntmachung des Hinweises auf die Patenterteilung: **26.08.2009**
(21) Anmeldenummer: 02742620.4
(22) Anmeldetag: 08.07.2002
(51) Int. Cl.: E04H 15/20

(54) **DRUCKSTAB FÜR PNEUMATISCHE BAUELEMENTE**
PUSH ROD FOR A PNEUMATIC ELEMENT
TIGE POUSSOIR POUR ELEMENT PNEUMATIQUE

(30) Priorität: 21.12.2001 CH 23582001
(43) Veröffentlichungstag der Anmeldung: 15.09.2004
(73) Patentinhaber: Prospective Concepts AG, 8152 Glattbrugg (CH)
(72) Erfinder: PEDRETTI, Mauro, CH-6900 Lugano-Massagno (CH)
(74) Vertreter: Stump, Beat
(86) Internationale Anmeldenummer: PCT/CH2002/000371
(87) Internationale Veröffentlichungsnummer: WO 2003/054329

(56) Entgegenhaltungen:
- EP-A- 0 306 717
- EP-A- 0 617 930
- US-A- 4 725 021
- US-A- 5 677 023
- US-A- 5 735 083

## Beschreibung

Die vorliegende Erfindung bezieht sich auf einen Druckstab, also ein Element zur Aufnahme der Druckkräfte bei einem pneumatischen Bauelement, und eine Vorrichtung zu seiner Befestigung nach dem Oberbegriff des Patentanspruches 1.

Solche Druckstäbe sind bekannt und beschrieben beispielsweise in der Europäischen Patentanmeldung 01 903 559.1 des gleichen Erfinders.

Im genannten Dokument ist der Druckstab aus praktischen Erwägungen mehrteilig ausgeführt, wobei die einzelnen Teile oder Abschnitte in aller Regel nach- bzw. hintereinander in geeignet geformten Taschen am pneumatischen Bauelement eingeschoben werden. Da diese einzelnen Abschnitte nur Druckkräfte aufnehmen und übertragen, ist es völlig ausreichend, diese einfach stumpf stossend aneinander zu reihen.

Die von den Druckstäben aufzunehmenden Kräfte können jedoch beträchtlich werden. Dies verlangt, dass die Druckkräfte über möglichst die ganze Querschnittsfläche von einem Abschnitt des Druckstabes auf den anderen übertragen werden. Dies ist jedoch nur dann der Fall, wenn die genannten Taschen sehr genau gefertigt sind, und beim Einschieben der Stabteile oder - abschnitte äusserst sorgfältig vorgegangen wird. Das wiederum verteuert die Herstellung der pneumatischen Bauelemente und verlangsamt den Aufbau vor Ort. Ferner ist es möglich, dass trotz grosser Genauigkeit beim Fertigen und Sorgfalt beim Aufbau, sich durch beispielsweise windinduzierte Bewegungen der pneumatischen Bauelemente mit der Zeit gegenseitige Verschiebungen der Abschnitte ergeben, die der Qualität der Bauelemente abträglich sind. Zudem sind die Druckstäbe grundsätzlich in den genannten Taschen eingelegt. Fixationspunkte für technische Anlagen und Geräte sind in der Regel mit Verletzung der Taschen verbunden und mit zusätzlichem Aufwand verbunden.

Die Aufgabe der vorliegenden Erfindung ist die Schaffung eines Druckstabes, der die genannten Nachteile nicht aufweist und überdies die Möglichkeit bietet, zugängliche Befestigungspunkte für Anlagen und Apparate der Energie- und Haustechnik zu schaffen.

Die Lösung der gestellten Aufgabe ist wiedergegeben im kennzeichnenden Teil des Patentanspruches 1 hinsichtlich ihrer wesentlichen Merkmale, in den folgenden Ansprüchen hinsichtlich weiterer vorteilhafter Ausbildungen.

Anhand der beigefügten Zeichnungen wird der Erfindungsgedanke mit mehreren Ausführungsbeispielen näher erläutert. Es zeigen
- Fig. 1a: ein pneumatisches Bauelement gemäss dem Stande der Technik in einer Seitenansicht,
- Fig. 1b: das pneumatische Bauelement von Fig. 1a in einem Querschnitt,
- Fig. 2a: ein erstes Ausführungsbeispiel eines Druckstabes in einem Querschnitt,
- Fig. 2b: das erste Ausführungsbeispiel zusammen mit einem Hohlkörper,
- Fig. 3: ein zweites Ausführungsbeispiel eines Druckstabes zusammen mit zwei Hohlkörpern,
- Fig. 4: ein drittes Ausführungsbeispiel eines Druckstabes im Querschnitt,
- Fig. 5: ein Detail des dritten Ausführungsbeispieles in einer Seitenansicht,
- Fig. 6: ein viertes Ausführungsbeispiel eines Druckstabes in einem Querschnitt.

Fig. 1a, b beziehen sich auf den Stand der Technik. Fig. 1a ist ein pneumatisches Bauelement 1 in Seitenansicht und besteht aus einem hier zylindrischen Hohlkörper 2, auf welchen ein Druckstab 3 aufgesetzt ist. An den Enden des Druckstabes 3 ist dieser mit zwei Zugbändern 4 fest verbunden, welche in gegenläufigem Schraubungssinne um den Hohlkörper gespannt sind und dort straff anliegen. In der Terminologie der Baustatik sind diese Befestigungsstellen der Zugbänder 4 Knoten 5 genannt. Gemäss der Technik wird der Druckstab 3 in Taschen 6 eingeschoben, welche am Hohlkörper durch Schweissen, Kleben oder Nähen befestigt sind.

Der Hohlkörper 2 weist zwei Kappen 18 auf, die ihn nach aussen abschliessen, und besteht vorzugsweise aus einem wenig dehnbaren textilen Gewebe und ist entweder luftdicht ausgeführt -beispielsweise mit einer PVC-Beschichtung - oder ist nur zugfeste aber nicht luftdichte Hülle für einen eingelegten Gasschlauch aus einem elastischen Kunststoff. Soll der Hohlkörper 2 luftdicht sein, so sind die Nähte der Taschen 6 nach dem Nähen abzudichten.

Fig. 1b zeigt einen Querschnitt AA durch das pneumatische Bauelement 1 in etwas grösserem Massstab. Hier ist noch ersichtlich, dass die Zugbänder 4 allenfalls in Laschen 7 geführt werden können, um deren Lage im schlaffen Zustande des Bauelementes 1 zu fixieren.

Fig. 2a, b nun zeigt ein erstes Ausführungsbeispiel des erfindungsgemässen Druckstabes 3 in einem Querschnitt, in Fig. 2a allein, in Fig. 2b zusammen mit dem noch nicht mit Druckgas beaufschlagten Hohlkörper 2. Der Druckstab 3 weist über seine ganze Länge eine Nut 8 auf, welche - im Querschnitt - einen engen Hals 9 und eine etwa kreisförmige Ausweitung 10 aufweist. Das Material der Tasche 6 kann in die noch leere Nut 8 eingestülpt werden; um es darin zu fixieren, wird ein über die ganze Länge des Druckstabes 3 sich erstreckendes Klemmelement 11 eingezogen. Dieses kann aus einem runden Stabe aus beispielsweise Aluminium oder Kunststoff, oder auch aus einer textilen Rundschnur bestehen. Die Tasche 6 ist so auf dem Material des Hohlkörpers 2 befestigt, dass dieses im schlaffen Zustande des Hohlköpers 2 so locker liegt, dass die Zugspannung in der Hülle des Hohlkörpers 2 im Bereiche des Druckstabes 3 über das Material der Tasche 6 läuft.

Wiederum gibt es hier zwei Varianten: Die Hülle des Hohlkörpers 2 ist luftdicht ausgeführt, oder in die Hülle des Hohlkörpers wird ein aus einem elastischen Kunststoff bestehender Gasschlauch 12 eingelegt.

Durch das Klemmelement 11 werden die Teile des Druckstabes 3 dauernd zum Fluchten gebracht.

In Fig. 3 ist ein zweites Ausführungsbeispiel des erfindungsgemässen Druckstabes 3 dargestellt, zusammen mit Teilen der Hohlkörper 2. Der Druckstab 3 ist hier so ausgeführt, dass er zwei Nuten 8 aufweist, welche einander spiegelbildlich gegenüberliegen. Mit dem Druckstab 3 gemäss Fig. 3 können zwei pneumatische Bauelemente 1 gemäss Fig. 1 gekoppelt werden. Wird das pneumatische Bauelement 1 jedoch so ausgeführt, dass es längs zweier, azimutal um 180° versetzter, Mantellinien je einen Druckstab 3 aufweist - je mit zwei Zugbändern 4 versehen, so lassen sich mit dem Druckstab 3 gemäss Fig. 3 beliebig viele pneumatische Bauteile 1 aneinanderreihen, beispielsweise um eine Dachfläche zu bilden.

In Fig. 4 ist eine Weiterbildung des Druckstabes 3 gemäss Fig. 3 dargestellt. Der Druckstab 3 weist ebenfalls zwei Nuten 8 auf. Sein Querschnitt ist jedoch grösser, als jener des Ausführungsbeispiels gemäss Fig. 3. In diesem vergrösserten Querschnitt sind beispielsweise zwei längs des Druckstabes 3 verlaufende Bohrungen 13 angebracht. Diese sind vorgesehen, um Fluide, beispielsweise Wasser und/oder Druckluft, zu führen. Im dargestellten Querschnitt sind zwei Schnellverschlüsse 14 dargestellt, die auf Bohrungen 15 aufgesetzt sind, welche quer zu den längs verlaufenden Bohrungen 13 angebracht sind, und es ermöglichen, Wasser- und Druckluftverbraucher, die unter einem oben erwähnten Dach vorgesehen sind, zu versorgen. Selbstverständlich sind die genannten Schnellverschlüsse 14 so codiert, dass sie nur entweder für Wasser oder für Druckluft verwendbar sind, wie es dem Stande der Technik entspricht.

Werden mehrere Abschnitte von Druckstäben 3 stumpf gestossen, so befinden sich zwischen den einzelnen Abschnitten Verbindungselemente ebenfalls nach dem Schnellverschluss-Prinzip, wie in Fig. 5 in einer Seitenansicht dargestellt ist. Hier ist zwischen den Schnellverschlüssen 14 beispielsweise ein Zwischenstück 16 angeordnet, welches einerseits auf Längsbelastung elastisch federnd reagiert, anderseits flexibel ist auf Biegung, so dass die Schnellverschlüsse 14 statisch gesehen unbestimmt sind, und keine nennenswerten Biege- und

Druckkräfte darüber abgeleitet werden. Selbstverständlich sind Wasser und Druckluft nur im Sinne von nicht beschränkenden Beispielen gedacht. Allgemeiner kann von Versorgungsleitungen gesprochen werden, die durch die längs verlaufenden Bohrungen 13 realisiert werden. Ferner kann der Druckstab 3, entweder alternativ oder kumulativ zu den genannten Bohrungen 13 noch Stromschienen bekannter Bauart tragen. Selbstverständlich sind in dieser Art und Weise auch Nachrichten- und

Datenleitungen - beispielsweise über Koaxialkabel in den Druckstäben 3 - integrierbar. Damit kann ein provisorisches oder auf Dauer angelegtes mit den genannten pneumatischen Bauelementen 1 errichtetes Gebäude, oder auch nur eine entsprechende Überdachung, ohne das Verlegen von Leitungen mit allen notwendigen Zuleitungen ausgerüstet und versehen werden.

Als weiteres Ausführungsbeispiel des erfindungsgemässen Druckstabes 3 ist ein solcher zur Verbindung von vier pneumatischen Bauelementen 1 in Fig. 6 schematisch dargestellt. Er trägt, entsprechend seiner Bestimmung, im Querschnitt vier Arme 17, an deren Enden die beschriebenen Nuten 8 angeordnet sind. Selbstverständlich lassen sich einer oder mehrere Arme 17 wiederum zur Aufnahme von Versorgungsleitungen gemäss dem zu Fig. 6 Gesagten gestalten und ausrüsten.

Anstelle von vier Armen 17 kann der Druckstab 3 selbstverständlich auch eine andere Anzahl von Armen 17 aufweisen, wie z.B. drei oder sechs. Zusätzlich können die daran befestigten pneumatischen Bauelemente 1 mit Druckstäben 3 gemäss Fig. 3 ausgerüstet und damit untereinander verbunden sein.

Es ist vorteilhaft, die Druckstäbe 3 aus extrudierten Aluminiumprofilen zusammenzusetzen, da dies einerseits kostengünstig, anderseits mit grosser Gestaltungsfreiheit erfolgen kann. Ebenso können die vorzusehenden Druckkräfte mit den notwendigen Querschnittsflächen und -formen in Einklang gebracht werden.

Damit werden andere Materialien, wie extrudierbare Kunststoff-Kompositwerkstoffe keineswegs verworfen, gilt es doch für jeden Anwendungszweck von pneumatischen Bauelementen die hinsichtlich Aufgabe, Gestaltung und Kosten die optimale Lösung zu finden.

## Patentansprüche

1. Druckstab für ein pneumatisches Bauelement (1), - welches besteht aus einem gasdichten oder einen dichten Gasschlauch enthaltenden im Wesentlichen zylindrischen Hohlkörper (2), mindestens einem längs einer Mantellinie dieses Hohlkörpers (2) angeordneten Druckstab (3) und pro Druckstab (3) mindestens zwei Zugbändern (4), welche, von den Enden des mindestens einen Druckstabes (3) ausgehend, in gegenläufigem Schraubungssinne um den Hohlkörper (2) gespannt sind, und Vorrichtung zu seiner Befestigung auf einem Hohlkörper (2) - **dadurch gekennzeichnet, dass**
- der Druckstab (3) über seine ganze Länge mindestens eine Nut (8) aufweist, welche gegliedert ist in einen Hals (9) und eine im Wesentlichen kreisförmige Ausweitung (10),
- der Hohlkörper (2) eine Tasche (6) aufweist, welche sich über dessen ganze Länge erstreckt und über ihre ganze Länge am Hohlkörper (2) befestigt ist,
- die Tasche (6) über ihre ganze Länge in die Nut (8) eingestülpt werden kann,
- ein Klemmelement (11) vorhanden ist mit im Wesentlichen gleicher Länge wie der Druckstab (3), welches in den in die Nut (8) eingestülpten Teil der Tasche (6) eingeschoben werden kann und diesen Teil bei druckbeaufschlagtem Hohlkörper (2) in der Nut (8) festklemmt.

2. Druckstab und Vorrichtung zu seiner Befestigung auf einem Hohlkörper (2) nach Patentanspruch 1, **dadurch gekennzeichnet, dass** das Klemmelement (11) ein Rundstab (6) ist.

3. Druckstab und Vorrichtung zu seiner Befestigung auf einem Hohlkörper (2) nach Patentanspruch 1, **dadurch gekennzeichnet, dass** das Klemmelement (11) eine Rundschnur ist.

4. Druckstab und Vorrichtung zu seiner Befestigung auf einem Hohlkörper (2) nach Patentanspruch 1, **dadurch gekennzeichnet, dass** der Druckstab (3) zwei Nuten (8) aufweist, die am Druckstab (3) spiegelbildlich angeordnet sind und die Druckkräfte von zwei pneumatischen Bauelementen (1) aufnehmen und diese gleichzeitig verbinden können.

5. Druckstab und Vorrichtung zu seiner Befestigung auf einem Hohlkörper (2) nach Patentanspruch 1, **dadurch gekennzeichnet, dass** der Druckstab (3)im Querschnitt mindestens drei Arme (17) aufweist, die sich über seine ganze Länge erstrecken und an deren äussere Enden je eine Nut (8) aufweisen, welcher Druckstab (3) also die Druckkräfte von ebenso vielen pneumatischen Bauelementen (1) aufnehmen und diese gleichzeitig verbinden kann.

6. Druckstab und Vorrichtung zu seiner Befestigung auf einem Hohlkörper (2) nach Patentanspruch 5, **dadurch gekennzeichnet, dass** jeder Hohlkörper (2) mindestens zwei weitere Taschen (6) aufweist zur Befestigung der Hohlkörper (2) an Druckstäben (3), welche je zwei Hohlkörper (2) miteinander verbinden können.

7. Druckstab und Vorrichtung zu seiner Befestigung auf einem Hohlkörper (2) nach Patentanspruch 4 oder 5, **dadurch gekennzeichnet, dass** der Druckstab (3) mindestens eine längs verlaufende Bohrung (13) aufweist zur Aufnahme und Leitung von Fluiden.

8. Druckstab und Vorrichtung zu seiner Befestigung auf einem Hohlkörper (2) nach Patentanspruch 7, **dadurch gekennzeichnet, dass** das Fluid Wasser ist.

9. Druckstab und Vorrichtung zu seiner Befestigung auf einem Hohlkörper (2) nach Patentanspruch 7, **dadurch gekennzeichnet, dass** das Fluid ein unter Druck stehendes Gas ist.

10. Druckstab und Vorrichtung zu seiner Befestigung auf einem Hohlkörper (2) nach Patentanspruch 7, **dadurch gekennzeichnet, dass** der Druckstab (3) eine Vielzahl von quer zu den Längsbohrungen (13) verlaufende Bohrungen (15) aufweist, welche Schnellverschlüsse (14) tragen für den Anschluss von Schläuchen an die Fluide leitenden Längsbohrungen (13).

11. Druckstab und Vorrichtung zu seiner Befestigung auf einem Hohlkörper (2) nach Patentanspruch 7, **dadurch gekennzeichnet, dass** die Längsbohrungen (13) der einzelnen Abschnitte des Druckstabes (3) an ihren Enden mit Schnellverschlüssen (14) ausgerüstet sind mit einem längs nachgiebigen und biegeelastischen Zwischenstück (16) zur Verbindung der Längsbohrungen (13) der einzelnen Abschnitte des Druckstabes (3).

12. Druckstab und Vorrichtung zu seiner Befestigung auf einem Hohlkörper (2) nach Patentanspruch 4 oder 5, **dadurch gekennzeichnet, dass** der Druckstab (3) Stromschienen trägt für die Zuleitung von elektrischem Strom an Verbraucher.

13. Druckstab und Vorrichtung zu seiner Befestigung auf einem Hohlkörper (2) nach Patentanspruch 4 oder 5, **dadurch gekennzeichnet, dass** der Druckstab (3) Koaxialkabel integriert enthält.

14. Druckstab und Vorrichtung zu seiner Befestigung auf einem Hohlkörper (2) nach einem der Patentansprüche 1, 4, 5, 6, 7, **dadurch gekennzeichnet, dass** der Druckstab (3) aus einem extrudiertem Aluminiumprofil besteht.

15. Druckstab und Vorrichtung zu seiner Befestigung auf einem Hohlkörper (2) nach einem der Patentansprüche 1, 4, 5, 6, 7, **dadurch gekennzeichnet, dass** der Druckstab (3) aus einem extrudierten Kompositwerkstoff besteht.

## Claims

1. A compression member for a pneumatic component (1), which consists of a gas tight or a leak proof gas tube containing substantially hollow bodies (2), at least one compression member (3) arranged alongside a surface line of a this hollow body (2) and at least two tie members (4) per compression member (3), which tie members originating from the ends of the at least one compression member (3) are stretched around the hollow body (2) in a counter clockwise fashion, and a device for its fastening onto a hollow body (2), **characterised in that**
- the compression member (3) has at least one groove (8) over its entire length, which groove is articulated in a neck (9) and in a substantially circular expansion (10),
- the hollow body (2) has a pocket (6) that extends over its entire length and is attached to the hollow body (2) over its entire length,
- the entire length of the pocket (6) can be pushed into the groove (8),
- a clamping element (11) is present which has substantially the same length as that of the compression member (3), which can be inserted into the part of the pocket (6) that has been pushed into the groove (8), thereby clamping fixedly this part into the groove (8) when the hollow body (2) is impinged upon with pressure.

2. The compression element and the device as specified in claim 1, **characterised in that** the clamping element (11) is a round rod (6).

3. The compression element and the device and their fastening onto a hollow body (2) as specified in claim 1, **characterised in that** the clamping element (11) is a round cord.

4. The compression element and the device and their fastening onto a hollow body (2) as specified in claim 1, **characterised in that** the compression member (3) has two grooves (8) that are arranged on the compression element (3) in a laterally reversed manner and that can receive and simultaneously join the compressive forces of two pneumatic components (1).

5. The compression element and the device and their fastening onto a hollow body (2) as specified in claim 1, **characterised in that** the compression member (3) has at least two arms (17) in its cross section, which arms extend over its entire length, each having a groove (8) on their outer ends, which compression element (3) can thus receive and simultaneously join the compressive forces of just as many pneumatic components (1).

6. The compression element and the device and their fastening onto a hollow body (2) as specified in claim 5, **characterised in that** each hollow body (2) has at least two further pockets (6) for fastening the hollow body (2) onto compression elements (3) that can connect two hollow bodies (2) to each other.

7. The compression element and the device and their fastening onto a hollow body (2) as specified in claim 4 or claim 5, **characterised in that** the compression element (3) has at least one bore hole (13) that extends along its longitudinal length for receiving and conducting fluids.

8. The compression element and the device and their fastening onto a hollow body (2) as specified in claim 7, **characterised in that** the fluid is water.

9. The compression element and the device and their fastening onto a hollow body (2) as specified in claim 7, **characterised in that** the fluid is a gas that is under pressure.

10. The compression element and the device and their fastening onto a hollow body (2) as specified in claim 7, **characterised in that** the compression element (3) has a plurality of bore holes that run transverse to the longitudinal bore holes (13), which transverse-running bore holes (15) carry quick release fasteners (14) for the connection of tubes onto the longitudinal bore holes (13) that conduct fluids.

11. The compression element and the device and their fastening onto a hollow body (2) as specified in claim 7, **characterised in that** the longitudinal bore holes (13) of the individual sections of the compression element (3) are equipped with quick release fasteners (14) on their ends with an intermediate piece (16), which is resilient and flexibly elastic, for connection the longitudinal bore holes (13) of the individual sections of the compression element (3).

12. The compression element and the device and their fastening onto a hollow body (2) as specified in claim 4 or claim 5, **characterised in that** the compression element (3) carries conductor lines for the distribution of electrical current to consumers.

13. The compression element and the device and their fastening onto a hollow body (2) as specified in claim 4 or claim 5, **characterised in that** the compression element (3) contains integrated coaxial cable.

14. The compression element and the device and their fastening as specified in any one of claims 1, 4, 5, 6 or 7, **characterised in that** the compression element (3) consists of an extruded aluminium section.

15. The compression element and the device and their fastening as specified in any one of claims 1, 4, 5, 6 or 7, **characterised in that** the compression element (3) consists of an extruded composite material.

## Revendications

1. Barre de pression pour un composant (1) pneumatique, qui se compose d'un corps creux (2) étanche au gaz ou contenant un flexible pour gaz étanche, sensiblement cylindrique, au moins une barre de pression (3) disposée le long d'une génératrice de ce corps creux (2) et par barre de pression (3) au moins deux bandes de traction (4), lesquels sont tendues à partir des extrémités de la au moins une barre de pression (3), dans le sens de vissage contraire autour du corps creux (2) et dispositif pour sa fixation sur un corps creux (2) - **caractérisée en ce que**
- la barre de pression (3) présente sur toute sa longueur au moins une rainure (8) qui est subdivisée en un col (9) et un élargissement (10) sensiblement circulaire,
- le corps creux (2) présente une poche (6) qui s'étend sur toute la longueur du corps creux et est fixée sur toute sa longueur sur le corps creux (2),
- la poche (6) peut être repliée à l'intérieur de la rainure (8) sur toute sa longueur
- un élément de serrage (11) est présent avec une longueur sensiblement identique à la barre de pression (3), lequel peut être introduit dans la partie, repliée dans la rainure (8), de la poche (6) et bloque cette partie, avec le corps creux (2) alimenté en pression, dans la rainure (8).

2. Barre de pression et dispositif pour sa fixation sur un corps creux (2) selon la revendication 1, **caractérisée en ce que** l'élément de serrage (11) est une barre ronde (6).

3. Barre de pression et dispositif pour sa fixation sur un corps creux (2) selon la revendication 1, **caractérisée en que** l'élément de serrage (11) est une ficelle ronde.

4. Barre de pression et dispositif pour sa fixation sur un corps creux (2) selon la revendication 1, **caractérisée en ce que** la barre de pression (3) présente deux rainures (8) qui sont disposées de façon symétrique sur la barre de pression (3) et peuvent recevoir les forces de pression de deux composants (1) pneumatiques et peuvent relier ces éléments de façon simultanée.

5. Barre de pression et dispositif pour sa fixation sur un corps creux (2) selon la revendication 1, **caractérisée en ce que** la barre de pression (3) présente en section au moins trois bras (17) qui s'étendent sur toute sa longueur et sur des extrémités extérieures et présentent une rainure (8) sur chacune des extrémités extérieures des bras, laquelle barre de pression (3) peut donc réceptionner les forces de pression de composants (1) pneumatiques aussi nombreux et peuvent les relier simultanément.

6. Barre de pression et dispositif pour sa fixation sur un corps creux (2) selon la revendication 5, **caractérisée en ce que** chaque corps creux (2) présente au moins deux autres poches (6) pour la fixation des corps creux (2) sur des barres de pression (3), lesquelles peuvent relier chacun deux corps creux (2) l'un avec l'autre.

7. Barre de pression et dispositif pour sa fixation sur un corps creux (2) selon la revendication 4 ou 5, **caractérisée en ce que** la barre de pression (3) présente au moins un perçage (13) avancé dans le sens longitudinal pour l'absorption et la conduite de fluides.

8. Barre de pression et dispositif pour sa fixation sur un corps creux (2) selon la revendication 7, **caractérisée en ce que** le fluide est de l'eau.

9. Barre de pression et dispositif pour faire fixation sur un corps creux (2) selon la revendication 7, **caractérisée en ce que** le fluide est un gaz sous pression.

10. Barre de pression et dispositif pour sa fixation sur un corps creux (2) selon la revendication 7, **caractérisée en que** la barre de pression (3) présente une pluralité de perçages (15) agencés transversalement aux alésages longitudinaux (13), lesquels portent des fermetures rapides (14) pour le raccordement de flexibles à des perçages longitudinaux (13) véhiculant des fluides.

11. Barre de pression et dispositif pour sa fixation sur un corps creux (2) selon la revendication 7, **caractérisée en ce que** les perçages longitudinaux (13) des différentes sections de la barre de pression (3) sont équipés sur leurs extrémités de fermetures rapides (14) avec une pièce intermédiaire (16) souple dans le sens longitudinal et élastique à la flexion pour la liaison des perçages longitudinaux (13) des différentes sections de la barre de pression (3).

12. Barre de pression et dispositif pour sa fixation sur un corps creux (2) selon la revendication 4 et 5, **caractérisée en ce que** la barre de pression (3) porte des rails électriques pour l'arrivée du courant électrique à des consommateurs.

13. Barre de pression et dispositif pour sa fixation sur un corps creux (2) selon la revendication 4 ou 5, **caractérisée en ce que** la barre de pression (3) contient du câble coaxial de façon intégrée.

14. Barre de pression et dispositif pour faire fixation sur un corps creux (2) selon l'une quelconque des revendications 1, 4, 5, 6, 7, **caractérisée en ce que** la barre de pression (3) est à base d'un profilé d'aluminium extrudé.

15. Barre de pression et dispositif pour sa fixation sur un corps creux (2) selon l'une quelconque des revendications 1, 4, 5, 6, 7, **caractérisée en que** la barre de pression (3) est à base d'un matériau composite extrudé.
